# EUROPÄISCHE PATENTSCHRIFT

(11) **EP 3 107 670 B1**
(45) Veröffentlichungstag und Bekanntmachung des Hinweises auf die Patenterteilung: **26.08.2020**
(21) Anmeldenummer: 15706215.9
(22) Anmeldetag: 20.02.2015
(51) Int. Cl.: B21H 5/02

(54) **VERFAHREN ZUR HERSTELLUNG EINES ZAHNRADES**
METHOD FOR PRODUCING A GEAR
PROCÉDÉ DE PRODUCTION D'UNE ROUE DENTÉE

(30) Priorität: 21.02.2014 DE 102014002219
(43) Veröffentlichungstag der Anmeldung: 28.12.2016
(73) Patentinhaber: GKN Sinter Metals Engineering GmbH, 42477 Radevormwald (DE)
(72) Erfinder: KOTTHOFF, Gerhard, 42499 Hückeswagen (DE); LEUPOLD, Björn, 45770 Marl (DE); WATTENBERG, Frank, 42899 Remscheid (DE)
(74) Vertreter: Rössler, Matthias
(86) Internationale Anmeldenummer: PCT/EP2015/053566
(87) Internationale Veröffentlichungsnummer: WO 2015/124708

(56) Entgegenhaltungen:
- WO-A1-2005/058524
- JP-A- S6 257 726

## Beschreibung

Die vorliegende Erfindung betrifft ein Verfahren zum Herstellen mindestens eines Zahnrades.

Das gattungsgemäße europäische Patent EP 1 694 452 B1 beschreibt ein Verfahren zum Herstellen eines Zahnrades. Um eine vergleichsweise niedrige Dauerbiegefestigkeit im Bereich der Zahn füße und eine geringe Verschleißfestigkeit bei pulvermetallurgisch hergestellten Zahnrädern zu vermeiden, ist es bekannt, die gesinterten Pulvermetallrohlinge der Zahnräder im Flanken- und im Fußbereich zu verdichten, so dass eine weitgehend porenfreie Oberflächenschicht erhalten wird, die im Eingriffsbereich des Zahnrades eine erhebliche Steigerung der zulässigen Belastbarkeit mit sich bringt. Die Verdichtung der Oberflächenschicht erfolgt über ein Drückerwerkzeug in Form wenigstens eines Zahnrades, das entweder eine in die Verzahnung des Pulvermetallrohlings eingreifende Außenverzahnung oder eine Innenverzahnung aufweist, mit deren Hilfe die Gleitgeschwindigkeit zwischen den Zahnflanken des Pulvermetallrohlings und des Drückerwerkzeuges verringert werden kann.

Dieses Verfahren ist jedoch beim Walzen, insbesondere von schrägverzahnten Zahnrädern, nicht dazu geeignet, das in Kraftrichtung dünne Ende des Zahnes ausreichend zu stützen um eine ausreichende Verdichtung zu gewährleisten und um das Rückfedern des Zahnendes zu verhindern. Durch die ausschließlich elastische Verformung während der Nachverdichtung kommt es zu einer Verschränkung der Zahnflanken und damit zu einer Reduzierung der Verzahnungsqualität beziehungsweise zu einer erhöhten Hartfeinbearbeitung aufgrund des ungewollten Zusatzaufmaßes.

Aufgabe der vorliegenden Erfindung ist es, eine Verbesserung einer Verzahnungsqualität eines Zahnrades zu ermöglichen und ein Herstellungsverfahren eines Zahnrades mit guten Eigenschaften zur Verfügung zu stellen.

Diese Aufgabe wird durch ein Verfahren mit den Merkmalen des Anspruchs 1 gelöst. Vorteilhafte Ausgestaltungen und Weiterbildungen sind in den jeweiligen abhängigen Ansprüchen angegeben. Die jeweils angegebenen Merkmale in der Beschreibung, in der Figurenbeschreibung und in den Figuren können allgemein wie auch speziell mit anderen Merkmalen zu Weiterbildungen verknüpft werden. Insbesondere sind die angegebenen Beispiele mit ihren jeweiligen Merkmalen nicht beschränkend auszulegen. Die dort angegebenen Merkmale können vielmehr auch mit anderen Merkmalen aus anderen Beispielen oder aus der allgemeinen Beschreibung verknüpft werden.

Gemäß einem Gedanken der Erfindung wird ein Verfahren zum Herstellen mindestens eines Zahnrades, insbesondere eines schrägverzahnten Zahnrades, vorgeschlagen, wobei das Zahnrad aus einem mit einem Aufmaß im Verzahnungsbereich gepressten und gesinterten Zahnradrohling hergestellt wird, wobei der Zahnradrohling zwei gegenüberliegende Stirnseiten und einen Umfang aufweist. Das Verfahren umfasst dabei folgende Schritte:
- Einspannen des Zahnradrohlings in ein Spannmittel,
- Verdichten des Zahnradrohlings im Bereich des Aufmaßes durch ein Eingreifen mindestens eines umlaufenden Werkzeuges mit einer in die Verzahnung des Zahnradrohlings eingreifenden Gegenverzahnung,
wobei der Zahnradrohling während seiner Verdichtung an beiden Stirnseiten durch das Spannmittel über den Umfang radial eingespannt wird,
wobei jeder einzelne Zahn der Verzahnung des Zahnradrohlings im Wesentlichen über die gesamte Zahnhöhe durch das Spannmittel gestützt wird.

Der Begriff Aufmaß kann hierbei ein negatives und/oder ein positives Aufmaß beschreiben. Bei einem positiven Aufmaß kann die Zahnflanke zusätzliches Material aufweisen, dass bei dem Verdichtungsprozeß über die Zahnflanke verteilt wird. Bei einem negativen Aufmaß kann der Rohling an der Zahnflanke ein Untermaß aufweisen. Darunter ist zu verstehen, dass weniger Material, insbesondere Sintermaterial und/oder ein anderes Material in einem Bereich vorgesehen ist, als in Bezug auf eine Endkontur nach einem Bearbeitungsschritt vorgesehen sein müßte. Durch ein negatives Aufmaß kann sichergestellt werden, dass bei Verdrängung von Sintermaterial keine unerwünschten Erhebungen entstehen. Das negative Aufmaß kann daher einen durch insbesondere Verdrängung von Sintermaterial aufzufüllenden Bereich eines Zahnradrohlings mit einer Verzahnung darstellen. Der Begriff Zahnradrohling kann hierbei einen Grünling eines Sinterverfahrens, insbesondere eines pulvermetallurgischen Verfahrens beschreiben. Der Begriff Werkzeug kann hierbei ein Drückerwerkzeug in Form wenigstens eines Zahnrades beschreiben, das entweder eine in die Verzahnung des Pulvermetallrohlings eingreifende Außenverzahnung oder eine Innenverzahnung aufweist.

Beim Einspannen des Zahnradrohlings in das Spannmittel kann der Zahnradrohling auf einen Dorn oder eine Welle aufgesetzt werden, bevor das Spannmittel den Zahnradrohling einklemmt. Auf diese Weise kann gewährleistet werden, dass der Zahnradrohling in der Vorrichtung drehbar gelagert ist.

Vorzugsweise wird der Zahnradrohling zur radialen Einspannung in dem Spannmittel axials eingeklemmt. Beispielsweise kann auf diese Weise die Steifigkeit der stirnseitigen Zahnenden vergrößert werden, wodurch die elastische Verformung reduziert wird.

In einer bevorzugten Ausführungsform werden in das Spannmittel mindestens zwei Zahnradrohlinge eingespannt, um mindestens zwei Zahnräder herzustellen. Auf diese Weise kann die Massenproduktion von Zahnrädern vereinfacht werden. Weiterhin können zwischen den jeweiligen Stirnseiten der Zahnradrohlinge welche nicht unmittelbar benachbart zu den Druckringen des Spannmittels angeordnet sind, mindestens ein Spannelement angeordnet sein und/oder die mindestens zwei Zahnradrohlinge können unmittelbar benachbart zueinander angeordnet sein. Auf diese Weise kann das Einspannen der Zahnradrohlinge dem vorhandenen Spannmittel und dem vorhandenen Werkzeug angepasst werden, wodurch keine zusätzlichen Spannmittel oder Werkzeuge angeschafft werden müssen. Dadurch können die Produktionskosten, die Totzeiten und die Rüstzeiten für die Herstellung des Zahnrades reduziert werden.

Vorzugsweise erfolgt das Eingreifen des mindestens einen umlaufenden Werkzeugs in die Verzahnung der mindestens zwei Zahnradrohlinge gleichzeitig oder nacheinander. Auf diese Weise kann die Massenproduktion von Zahnrädern vereinfacht werden. Der gleichzeitige oder nacheinander erfolgende Eingriff des Werkzeuges in die Verzahnung der Zahnradrohlinge kann entweder durch das gleiche Werkzeug oder durch mehrere Werkzeuge erfolgen, wobei dann jeweils ein Werkzeug in einen Zahnradrohling eingreift.

Vorzugsweise wird das Verfahren durchgeführt mit einer Vorrichtung zum Herstellen mindestens eines Zahnrades, insbesondere eines schrägverzahnten Zahnrades, mit einem Spannmittel zum Einspannen mindestens eines mit Aufmaß gepressten und gesinterten Zahnradrohlings für das Zahnrad und mit mindestens einem Werkzeug, das mit einer Gegenverzahnung in eine Verzahnung des Zahnradrohlings eingreift, wobei das Spannmittel zum axialen Klemmen des Zahnradrohlings vorgesehen ist, wobei das Spannmittel einen ersten und einen zweiten Druckring umfasst, wobei die Druckringe jeden einzelnen Zahn der Verzahnung des Zahnradrohlings zwischen den Druckringen im Wesentlichen über die gesamte Zahnhöhe abstützen. Durch die Abstützung jedes einzelnen Werkstückzahnes über nahezu die gesamte Zahnhöhe kann beispielsweise die Steifigkeit der stirnseitigen Zahnenden vergrößert werden, wodurch die elastische Verformung reduziert wird. Bevorzugt wird die Vorrichtung zusammen mit dem oben wie auch noch nachfolgend beschriebenen Verfahren eingesetzt.

Vorzugsweise weist das Spannmittel eine zum Zahnradrohling identische Verzahnungsgeometrie auf. Auf diese Weise kann sichergestellt werden, dass das Spannmittel nicht durch das Werkzeug beschädigt wird. Weiterhin kann weiterhin sichergestellt werden, dass das Spannmittel den Zahnradrohling über die gesamte Zahnhöhe abstützt.

In einer bevorzugten Ausführungsform weist die Verzahnungsgeometrie des Spannmittels ein äquidistantes Untermaß auf, wobei sich die Verzahnungsgeometrie des Spannmittels in axialer Richtung verjüngt. Durch die Verwendung eines äquidistantes Untermaß kann eine Kollision der Verzahnung des Spannelementes mit dem Werkzeug vermieden werden. Weiterhin kann durch die axiale Verjüngung sichergestellt werden, dass das Werkzeug das Spannmittel und den Zahnradrohling überrollen kann ohne dass eine Kollision des Spannmittels mit dem Werkzeug erfolgt.

Bevorzugterweise weist der Zahnradrohling mindestens einen axial vorstehenden Absatz auf und das Spannmittel weist Ringschultern auf, wobei der Absatz über die Ringschultern formschlüssig abgestützt wird. Der mindestens eine axial vorstehende Absatz des Zahnradrohlings kann dabei umlaufend sein und in die Ringschultern des Spannmittels eingreifen. Auf diese Weise kann in radialer Richtung ein Formschluß sichergestellt werden. Die im Bereich des Zahnradrohlings vorgesehenen Absätze können nach der Verdichtung des Verzahnungsbereiches wieder entfernt werden.

Vorzugsweise weist mindestens ein Zahn der Verzahnung des Zahnradrohlings stirnseitig eine Vertiefung oder Erhöhung auf und mindestens ein Spannmittelzahn weist eine Erhöhung oder Vertiefung auf, wobei die Erhöhung oder Vertiefung des mindestens einen Spannmittelzahns formschlüssig in die Vertiefung oder Erhöhung des mindestens einen Zahns der Verzahnung des Zahnradrohlings eingreift. Auf diese Weise kann eine reproduzierbare Positionierung von Zahnradrohling und Spannmittel gewährleistet werden. Weiterhin kann dadurch sichergestellt werden, dass der Zahnradrohling sicher in dem Spannmittel eingespannt ist. Die Erhöhung und die Vertiefung können dabei eine beliebige Form, beispielsweise eine ringförmige, mehreckige, ovale, zylinderfömige oder trapezförmige Form, aufweisen.

Mit Hilfe der Vorrichtung kann somit mindestens ein Zahnrad, insbesondere ein schrägverzahntes Zahnrad, mit einer verbesserten Verzahnungsqualität hergestellt werden.

Prinzipiell ist eine Vorrichtung nutzbar, wie sie aus der EP 1 694 452 A1 oder wie sie aus der US 8,340,806 hervorgeht. Eine Relativbewegung zwischen Werkzeug und Zahnradrohling kann vorzugsweise vorab errechnet und anschließend über eine Maschinensteuerung der Vorrichtung umgesetzt werden.

Bevorzugterweise werden in dem Spannmittel mehrere Zahnradrohlinge eingespannt, wobei zwischen den jeweiligen Stirnseiten der Zahnradrohlinge, welche nicht unmittelbar benachbart zu den Druckringen des Spannmittels angeordnet sind, mindestens ein Spannelement angeordnet ist. Dadurch kann, wie bereits oben beschrieben, die Herstellung des Zahnrades dem vorhandenen Spannmittel und Werkzeug angepasst werden.

Vorzugsweise weist das mindestens eine Spannelement eine zum Zahnradrohling identische Verzahnungsgeometrie auf. Auf diese Weise kann sichergestellt werden, dass das Spannelement nicht durch das Werkzeug beschädigt wird. Weiterhin kann sichergestellt werden, dass das Spannelement den Zahnradrohling über die gesamte Zahnhöhe abstützt.

In einer bevorzugten Ausführungsform weist die Vorrichtung mindestens zwei Spannelemente auf, welche eine gleiche oder eine unterschiedliche Breite aufweisen. Dadurch kann die Herstellung des Zahnrades dem vorhandenen Spannmittel und Werkzeug angepasst werden.

Bevorzugterweise weist das mindestens eine Spannelemente stirnseitig mindestens eine Ringschulter, Vertiefung oder Erhöhung auf. Auf diese Weise kann eine reproduzierbare Positionierung von Zahnradrohling, Spannelement und Spannmittel gewährleistet werden. Weiterhin kann dadurch sichergestellt werden, dass das der Zahnradrohling sicher in dem Spannmittel eingespannt ist. Des Weiteren kann auf diese Weise in radialer Richtung ein Formschluß sichergestellt werden.

Vorzugsweise kommt ein Spannmittel zum Einsatz bei dem Verfahren, wobei das Spannmittel den mindestens einen Zahnradrohling axial einklemmt, wobei das Spannmittel einen ersten und zweiten Druckring umfasst, wobei das Spannmittel eine zum Zahnradrohling identische Verzahnungsgeometrie aufweist, wobei sich die Verzahnungsgeometrie des Spannmittels in axialer Richtung verjüngt. Das Spannmittel wird bei der vorgeschlagenen Vorrichtung und/oder bei dem vorgeschlagenen Verfahren eingesetzt.

Im Folgenden wird die Erfindung beispielhaft im Einzelnen anhand der Figuren erläutert. Diese dargestellten Ausgestaltungen sind jedoch nicht beschränkend für den Umfang bezüglich Einzelheiten der Erfindung auszulegen. Vielmehr zeigen sie jeweils zur Veranschaulichung eine von mehreren Möglichkeiten einer Ausgestaltung.

Es zeigen:
- Fig. 1: eine Wälzanordnung
- Fig. 2: eine weitere Wälzanordnung
- Fig. 3: eine Schnittansicht einer Vorrichtung in der ein Zahnradrohling mit einem vorstehenden Absatz in einem Spannmittel eingespannt ist,
- Fig. 4: eine Schnittansicht einer Vorrichtung in der ein Zahnradrohling ohne einen vorstehenden Absatz in einem Spannmittel eingespannt ist,
- Fig. 5a: eine Schnittansicht einer Vorrichtung in der ein Zahnradrohling in einem Spannmittel eingespannt ist, wobei der Zahnradrohling eine Erhöhung und das Spannmittel eine Vertiefung aufweist,
- Fig. 5b: eine Detailansicht des Details A aus Fig. 5a,
- Fig. 5c: eine Ansicht der Stirnseite eines Zahns des Zahnradrohlings aus Fig.5a und 5b,
- Fig. 6a: eine weitere Schnittansicht einer Vorrichtung in der ein Zahnradrohling in einem Spannmittel eingespannt ist, wobei der Zahnradrohling eine Erhöhung und das Spannmittel eine Vertiefung aufweist,
- Fig. 6b: eine Detailansicht des Details B aus Fig. 6a,
- Fig. 6c: eine Ansicht der Stirnseite eines Zahns des Zahnradrohlings aus Fig. 5a und 5b,
- Fig. 7a: eine Vorrichtung mit einem Spannmittel, wobei mehrere Zahnradrohlinge mittels Spannelemente voneinander beabstandet eingespannt sind,
- Fig. 7b: eine weitere Vorrichtung mit einem Spannmittel, bei dem mehrere Zahnradrohlinge mittels Spannelemente voneinander beabstandet eingespannt sind,
- Fig. 7c: eine dritte Vorrichtung mit einem Spannmittel, bei dem mehrere Zahnradrohlinge mittels Spannelemente voneinander beabstandet eingespannt sind, und
- Fig. 8: eine Vorrichtung mit einem Spannmittel in dem mehrere Zahnradrohlinge unmittelbar benachbart zueinander eingespannt sind,
- Fig. 9: eine schmatische Ansicht eines Zahnrades

Fig. 1 zeigt eine beispielhafte Wälzanordnung in schematischer Ansicht. Ein erstes Walzwerkzeug 10 mit einer ersten Verzahnung 12 ist um eine erste Achse 14 in Rotationsrichtung 16 drehbar gelagert. Während des Walzens kann sich die Rotationsrichtung ein- oder auch mehrfach ändern. Auch kann eine erste Rotationsausrichtung in eine umgekehrte Richtung als dargestellt verweisen. Die erste Verzahnung 12 befindet sich im Eingriff mit einer zweiten Verzahnung 18 eines Zahnradrohlings 20. Der Zahnradrohling 20 ist um eine zweite Achse 22 drehbar gelagert. Entsprechend resultiert eine zweite Rotationsrichtung 24. Des Weiteren befindet sich die zweite Verzahnung 18 mit einer dritten Verzahnung 26 eines zweiten Werkzeugs 28 im Eingriff. Dieses zweite Werkzeug 28 ist um eine dritte Achse 30 in einer dritten Rotationsrichtung 32 drehbar gelagert. Beispielsweis kann mit dieser Wälzanordnung ein Verdichten des Zahnradrohlings 20 im Bereich eines Aufmaßes an den durch ein Eingreifen mindestens der umlaufenden Werkzeugen 10 und 28 mit einer in die Verzahnung 18 des Zahnradrohlings 20 eingreifenden Gegenverzahnung 12 und 26 erfolgen.

Fig. 2 zeigt eine schematische Ansicht einer weiteren Möglichkeit, wie beispielsweise gleichzeitig zumindest zwei Zahnradrohlinge 20 verdichtet werden können. Neben der Bewegung des Werkzeugs 34 kann auch eine Bewegung der Zahnradrohlinge 20 in Richtung des Werkzeugs 34 erfolgen. Darüber hinaus besteht die Möglichkeit, dass auf einer Zahnradrohlingachse zwei oder mehrere Zahnradrohlinge 20 angeordnet werden.

Fig. 3 zeigt eine Schnittansicht einer Vorrichtung 36 bei dem ein Zahnradrohling 38 mit einem vorstehenden Absatz 40 in einem Spannmittel 42 eingespannt ist. Das Spannmittel 42 umfasst zwei Druckringe 44 und 46 zwischen denen der Zahnradrohling 38 eingeklemmt ist. Es ist dargestellt, dass die Druckringe 44 und 46 jeden einzelnen Zahn der Verzahung des Zahnradrohling 38 zwischen den Druckringen 44 und 46 im Wesentlichen über die gesamte Zahnhöhe abstützen. Dabei klemmt das Spannmittel 42 mit Hilfe der Druckringe 44 und 46 den Zahnradrohling 38 zur radialen Einspannung axial ein, wodurch die Steifigkeit der stirnseitigen Zahnenden des Zahnradrohlings 38 vergrößert wird und dadurch die elastische Verformung reduziert wird. Das Spannmittel 42 weist eine zum Zahnradrohling 38 identische Verzahnungsgeometrie auf, welche zur Kompensation elastischer Einflüße in axialer Richtung ein äquidistantes Untermaß aufweist. Zur Vermeidung von Kollisionen bei flankenlinienwinkeloptimaler Einstellung der Werkzeuge wird die Verzahnungsgeometrire des Spannmittels 42 in axialer Richtung verjüngt. Die so erzeugte Verzahnungsgeometrie entspricht in Grundzügen einer Beveloid-Verzahnung.

Der Druckring 46 weist eine Ringschulter 48 auf, welche den Absatz 40 formschlüssig abstützt. Der Absatz 40 kann dabei zylindrisch ausgebildet sein und mit der Ringschulter 48 eine Steckverzahnung ausbilden.

Fig. 4 zeigt eine Vorrichtung 36 in der ein Zahnradrohling 50 in dem Spannelement 42 eingespannt ist. Im Gegensatz zur Fig. 3 weist der Zahnradrohling 50 keinen Absatz 40 auf.

Fig. 5a, Fig. 5b, Fig. 5c zeigen eine Vorrichtung 36 in der ein Zahnradrohling 52 in einem Spannmittel 42 eingespannt ist. Das Detail A der Fig. 5a ist in Fig. 5b vergrößert dargestellt. Es ist in Fig. 5b dargestellt, dass ein Zahn 54 des Zahnradrohlings 52 an seiner zum Spannmittel 42 unmittelbar benachbarten Stirnseite eine Erhöhung 56 aufweist. Die Erhöhung 56 greift in eine Vertiefung 58 eines Spannmittelzahns 60 ein. Durch einen Eingriff der Erhöhung 56 in die Vertiefung 58 kann eine reproduzierbare Positionierung von Zahnradrohlung 52 und Spannmittel 42 gewährleistet werden. In Fig. 5c ist dargestellt, dass die Erhöhung 56 eine runde Form aufweist.

Fig. 6a, Fig. 6b, Fig. 6c zeigen eine andere Ausführungsform der Vorrichtung 36 in der ein Zahnradrohling 62 in einem Spannmittel 42 eingespannt ist. In Fig. 6b ist eine Vergrößerung des Details B der Fig.6a dargestellt. Fig. 6b zeigt wie die Fig. 5b, dass ein Zahn 64 des Zahnradrohlings 62 an seiner zum Spannmittel 42 unmittelbar benachbarten Stirnseite eine Erhöhung 66 aufweist. Die Erhöhung 66 greift in eine Vertiefung 68 eines Spannmittelzahns 70 ein. Durch einen Eingriff der Erhöhung 66 in die Vertiefung 68 kann eine reproduzierbare Positionierung von Werkstück und Spannmittel gewährleistet werden. In Fig. 6c ist dargestellt, dass die Erhöhung 66 eine ovale Form aufweist.

Fig. 7a zeigt eine Vorrichtung 36, in der mehrere Zahnradrohlinge 72 axial aufgereiht und in einem Spannmittel 42 eingespannt sind. Die jeweiligen Stirnseiten der Zahnradrohlinge 72, welche nicht unmittelbar benachbart zu den Druckringen 44, 46 des Spannmittels 42 angeordnet sind, sind an Spannelementen 74 angeordnet. In Fig. 7a weisen die Spannelemente 74 unterschiedliche Breiten auf. Weiterhin ist in Fig. 7a dargestellt, dass die Druckringe 44 ,46 des Spannmittels 42 zum Beispiel mit Hilfe von Muttern 76 und 78 die Zahnradrohlinge 72 und die Spannelemente 74 einspannen. An Stelle von Muttern können jedoch auch andere Verspannkomponenten zum Einsatz kommen, die ein Verspannen von Zahnradrohlingen 72 und Druckringen 44, 46 ermöglichen. Die Spannelemente 74 weisen eine identische Verzahnungsgeometrie, wie die Zahnradrohlinge 72 auf. Weiterhin können die Spannelemente 74 stirnseitig mindestens eine Ringschulter, Vertiefung oder Erhöhung aufweisen, um mit den Zahnradrohlingen 72 eine reproduzierbare Positionierung von Zahnradrohlingen 72 und den jeweiligen Spannelementen 74 auszubilden. Fig. 7b zeigt eine weitere Ausführungsform einer Vorrichtung 36, in der mehrere Zahnradrohlinge 80 und 82 in einem Spannmittel 42 eingespannt sind. Die jeweiligen Stirnseiten der Zahnradrohlinge 80, 82 , welche nicht unmittelbar benachbart zu den Druckringen 44, 46 des Spannmittels 42 angeordnet sind, sind an Spannelementen 74 angeordnet. Die eingespannten Zahnradrohlinge 80 und 82 weisen in diesem Ausführungsbeispiel unterschiedliche Breiten auf. Sie können aber auch gleich Breiten wie auch gleiche Größen aufweisen. Die Druckringe 44, 46 des Spannelements 42 spannen in diesem Ausführungsbeispiels ohne Hilfe von Muttern 76, 78 die Spannelemente 74 und die Zahnradrohlinge 80, 82 ein.

Fig. 7c zeigt eine dritte Ausführungsform einer Vorrichtung 36, in der mehrere Zahnradrohlinge 72 in einem Spannmittel 42 eingespannt sind. Wie in Fig. 7a sind zwischen den jeweiligen Stirnseiten der Zahnradrohlinge 72, welche nicht unmittelbar benachbart zu den Druckringen 44, 46 des Spannmittels 42 angeordnet sind, Spannelemente 74 angeordnet. Die Zahnradrohlinge 72 weisen die gleiche Breite auf und die Druckringe 44, 46 des Spannelements 42 spannen in diesem Ausführungsbeispiels ohne Hilfe von Muttern 76, 78 die Spannelemente 74 und die Zahnradrohlinge 72 ein.

Fig. 8 zeigt eine weitere Ausführungsform einer Vorrichtung 36, in der zwischen den Druckringen 44 ,46 des Spannmittels 42 zwei Zahnradrohlinge 84 angeordnet sind. Die jeweiligen Stirnseiten der Zahnradrohlinge 84 , welche nicht unmittelbar benachbart zu den Druckringen 44, 46 des Spannmittels 42 angeordnet sind, sind zueinander angeordnet.

Fig. 9 zeigt eine schematische Seitenansicht eines Zahnrades 86. Nachdem der Zahnradrohling verdichtet worden ist, kann, falls benötigt, mittels einer mechanischen Bearbeitung ein Absatz 88 eingearbeitet werden. Die mechanische Bearbeitung kann beispielsweise Fräsen, Schleifen und/oder Drehen umfassen.

## Patentansprüche

1. Verfahren zum Herstellen mindestens eines Zahnrades, insbesondere eines schrägverzahnten Zahnrades,
wobei das Zahnrad aus einem mit einem Aufmaß im Verzahnungsbereich gepressten und gesinterten Zahnradrohling (20, 38, 50, 52, 62, 72, 80, 82, 84) hergestellt wird, wobei der Zahnradrohling (20, 38, 50, 52, 62, 72, 80, 82, 84) zwei gegenüberliegende Stirnseiten und einen Umfang aufweist,
umfassend folgende Schritte:
- Einspannen des Zahnradrohlings (20, 38, 50, 52, 62, 72, 80, 82, 84) in ein Spannmittel (42),
- Verdichten des Zahnradrohlings (20, 38, 50, 52, 62, 72, 80, 82, 84) im Bereich des Aufmaßes durch ein Eingreifen mindestens eines umlaufenden Werkzeuges (10, 28, 34) mit einer in die Verzahnung (18) des Zahnradrohlings (20, 38, 50, 52, 62, 72, 80, 82, 84) eingreifenden Gegenverzahnung (12, 26),
wobei der Zahnradrohling (20, 38, 50, 52, 62, 72, 80, 82, 84) während seiner Verdichtung an beiden Stirnseiten durch das Spannmittel (42) über den Umfang radial eingespannt wird,
**dadurch gekennzeichnet, dass**
jeder einzelne Zahn (54, 64) der Verzahnung (18) des Zahnradrohlings (20, 38, 50, 52, 62, 72, 80, 82, 84) im Wesentlichen über die gesamte Zahnhöhe durch das Spannmittel (42) gestützt wird.

2. Verfahren nach Anspruch 1, wobei der Zahnradrohling (20, 38, 50, 52, 62, 72, 80, 82, 84) zur radialen Einspannung in dem Spannmittel (42) axial eingeklemmt wird.

3. Verfahren nach Anspruch 1 oder 2, wobei in das Spannmittel (42) mindestens zwei Zahnradrohlinge (20, 38, 50, 52, 62, 72, 80, 82, 84) eingespannt werden, um mindestens zwei Zahnräder herzustellen.

4. Verfahren nach Anspruch 3, wobei das Eingreifen des mindestens einen umlaufenden Werkzeugs (10, 28, 38) in die Verzahnung (18) der mindestens zwei Zahnradrohlinge (20, 38, 50, 52, 62, 72, 80, 82, 84) gleichzeitig oder nacheinander erfolgt.

5. Verfahren nach einem der vorhergehenden Ansprüche, durchgeführt mit einer Vorrichtung zum Herstellen mindestens eines Zahnrades, insbesondere eines schrägverzahnten Zahnrades, mit einem Spannmittel (42) zum Einspannen mindestens eines mit Aufmaß gepressten und gesinterten Zahnradrohlings (20, 38, 50, 52, 62, 72, 80, 82, 84) für das Zahnrad und mit mindestens einem Werkzeug (10, 28, 38), das mit einer Gegenverzahnung (12, 26) in eine Verzahnung (18) des Zahnradrohlings (20, 38, 50, 52, 62, 72, 80, 82, 84) eingreift, wobei das Spannmittel (42) zum axialen Klemmen des Zahnradrohlings (20, 38, 50, 52, 62, 72, 80, 82, 84) vorgesehen ist, wobei das Spannmittel (42) einen ersten (44) und einen zweiten Druckring (46) umfasst, wobei die Druckringe (44, 46) jeden einzelnen Zahn (54, 64) der Verzahnung (18) des Zahnradrohlings (20, 38, 50, 52, 62, 72, 80, 82, 84) zwischen den Druckringen (44, 46) im Wesentlichen über die gesamte Zahnhöhe abstützen.

6. Verfahren nach Anspruch 5, wobei das Spannmittel (42) eine zum Zahnradrohling (20, 38, 50, 52, 62, 72, 80, 82, 84) identische Verzahnungsgeometrie aufweist.

7. Verfahren nach Anspruch 6, wobei die Verzahnungsgeometrie des Spannmittels (42) ein äquidistantes Untermaß aufweist, und wobei sich die Verzahnungsgeometrie des Spannmittels (42) in axialer Richtung verjüngt.

8. Verfahren nach einem der Ansprüche 5 bis 7, wobei der Zahnradrohling (20, 38, 50, 52, 62, 72, 80, 82, 84) mindestens einen axial vorstehenden Absatz (40) aufweist und das Spannmittel (42) Ringschultern (48) aufweist, wobei der Absatz (40) über die Ringschultern (48) formschlüssig abgestützt wird.

9. Verfahren nach einem der Ansprüche 6 bis 8, wobei mindestens ein Zahn (54, 64) der Verzahnung (18) des Zahnradrohlings (20, 38, 50, 52, 62, 72, 80, 82, 84) stirnseitig eine Vertiefung oder Erhöhung (56, 66) aufweist und mindestens ein Spannmittelzahn (60, 70) eine Erhöhung oder Vertiefung (58, 68) aufweist, wobei die Erhöhung oder Vertiefung (58, 68) des mindestens einen Spannmittelzahns (60, 70) formschlüssig in die Vertiefung oder Erhöhung (56, 66) des mindestens einen Zahns (54, 64) der Verzahnung (18) des Zahnradrohlings (20, 38, 50, 52, 62, 72, 80, 82, 84) eingreift.

10. Verfahren nach einem der Ansprüche 5 bis 9, wobei in dem Spannmittel (42) mehrere Zahnradrohlinge (20, 38, 50, 52, 62, 72, 80, 82, 84) eingespannt werden, wobei zwischen den jeweiligen Stirnseiten der Zahnradrohlinge (20, 38, 50, 52, 62, 72, 80, 82, 84) welche nicht unmittelbar benachbart zu den Druckringen (44, 46) des Spannmittels (42) angeordnet sind, mindestens ein Spannelement (74) angeordnet ist.

11. Verfahren nach Anspruch 10, wobei das mindestens eine Spannelement (74) eine zum Zahnradrohling (20, 38, 50, 52, 62, 72, 80, 82, 84) identische Verzahnungsgeo-

12. Verfahren nach einem der Ansprüche 10 oder 11, wobei die Vorrichtung mindestens zwei Spannelemente (74) aufweist, welche eine gleiche oder eine unterschiedliche Breite aufweisen.

13. Verfahren nach einem der Ansprüche 10 bis 12, wobei das mindestens eine Spannelemente (74) stirnseitg mindestens eine Ringschulter nach Anspruch 8 oder eine Vertiefung oder Erhöhung nach Anspruch 9 aufweist.

14. Verfahren nach einem der vorhergehenden Ansprüche, wobei das Spannmittel den mindestens einen Zahnradrohling (20, 38, 50, 52, 62, 72, 80, 82, 84) axial einklemmt, wobei das Spannmittel einen ersten (44) und zweiten Druckring (46) umfasst, wobei das Spannmittel eine zum Zahnradrohling (20, 38, 50, 52, 62, 72, 80, 82, 84) identische Verzahnungsgeometrie aufweist, wobei sich die Verzahnungsgeometrie des Spannmittels in axialer Richtung verjüngt.

## Claims

1. Method for producing at least one gear wheel, in particular a helical gear wheel,
wherein the gear wheel is produced from a sintered gear-wheel blank (20, 38, 50, 52, 62, 72, 80, 82, 84) which in the toothing region is pressed so as to be oversized, wherein the gear-wheel blank (20, 38, 50, 52, 62, 72, 80, 82, 84) has two mutually opposite end sides and one circumference,
the method comprising the following method steps:
- clamping the gear-wheel blank (20, 38, 50, 52, 62, 72, 80, 82, 84) in a clamping means (42),
- compressing the gear-wheel blank (20, 38, 50, 52, 62, 72, 80, 82, 84) in the region of oversizing by engaging at least one revolving tool (10, 28, 34) having a counter-toothing (12, 26) which engages in the toothing (18) of the gear-wheel blank (20, 38, 50, 52, 62, 72, 80, 82, 84),
wherein the gear-wheel blank (20, 38, 50, 52, 62, 72, 80, 82, 84) during compression thereof at both end sides is radially clamped across the circumference by the clamping means (42),
**characterized in that**
each individual tooth (54, 64) of the toothing (18) of the gear-wheel blank (20, 38, 50, 52, 62, 72, 80, 82, 84) is supported by the clamping means (42) substantially across the entire tooth height.

2. Method as claimed in claim 1, wherein the gear-wheel blank (20, 38, 50, 52, 62, 72, 80, 82, 84) for radial clamping in the clamping means (42) is axially jammed.

3. Method as claimed in claim 1 or 2, wherein at least two gear-wheel blanks (20, 38, 50, 52, 62, 72, 80, 82, 84) are clamped in the clamping means (42), in order for at least two gear wheels to be produced.

4. Method as claimed in claim 3, wherein the engagement of the at least one revolving tool (10, 28, 38) in the toothing (18) of the at least two gear-wheel blanks (20, 38, 50, 52, 62, 72, 80, 82, 84) is performed simultaneously or successively.

5. Method as claimed in one of the preceding claims, carried out with a device for producing at least one gear wheel, in particular a helical gear wheel, having a clamping means (42) for clamping at least one sintered gear-wheel blank (20, 38, 50, 52, 62, 72, 80, 82, 84) which is pressed so as to be oversized for the gear wheel, and having at least one tool (10, 28, 38) which by way of a counter-toothing (12, 26) engages in a toothing (18) of the gear-wheel blank (20, 38, 50, 52, 62, 72, 80, 82, 84), wherein the clamping means (42) is provided for axial jamming of the gear-wheel blank (20, 38, 50, 52, 62, 72, 80, 82, 84), wherein the clamping means (42) comprises one first (44) and one second thrust collar (46), wherein the thrust collars (44, 46) support each individual tooth (54, 64) of the toothing (18) of the gear-wheel blank (20, 38, 50, 52, 62, 72, 80, 82, 84) between the thrust collars (44, 46) substantially across the entire tooth height.

6. Method as claimed in claim 5, wherein the clamping means (42) has a toothing geometry which is identical to that of the gear-wheel blank (20, 38, 50, 52, 62, 72, 80, 82, 84).

7. Method as claimed in claim 6, wherein the toothing geometry of the clamping means (42) has an equidistant undersize, and wherein the toothing geometry of the clamping means (42) tapers off in the axial direction.

8. Method as claimed in one of claims 5 to 7, wherein the gear-wheel blank (20, 38, 50, 52, 62, 72, 80, 82, 84) has at least one axially protruding step (40), and the clamping means (42) has annular shoulders (48), wherein the step (40) by way of the annular shoulders (48) is being supported in a form-fitting manner.

9. Method as claimed in one of claims 6 to 8, wherein at least one tooth (54, 64) of the toothing (18) of the gear-wheel blank (20, 38, 50, 52, 62, 72, 80, 82, 84) at the end side has a depression or elevation (56, 66), and at least one clamping-means tooth (60, 70) has an elevation or depression (58, 68), wherein the elevation or depression (58, 68) of the at least one clamping-means tooth (60, 70) engages in a form-fitting manner in the depression or elevation (56, 66) of the at least one tooth (54, 64) of the toothing (18) of the gear-wheel blank (20, 38, 50, 52, 62, 72, 80, 82, 84).

10. Method as claimed in one of claims 5 to 9, wherein a plurality of gear-wheel blanks (20, 38, 50, 52, 62, 72, 80, 82, 84) are clamped in the clamping means (42), wherein at least one clamping element (74) is disposed between those respective end sides of the gear-wheel blanks (20, 38, 50, 52, 62, 72, 80, 82, 84) that are not disposed so as to be directly adjacent to the thrust collars (44, 46) of the clamping means (42).

11. Method as claimed in claim 10, wherein the at least one clamping element (74) has a toothing geometry which is identical to that of the gear-wheel blank (20, 38, 50, 52, 62, 72, 80, 82, 84).

12. Method as claimed in one of claims 10 or 11, wherein the device has at least two clamping elements (74) which are of identical or dissimilar width.

13. Method as claimed in one of claims 10 to 12, wherein the at least one clamping element (74) on the end side has at least one annular shoulder as claimed in claim 8 or a depression or elevation as claimed in claim 9.

14. Method as claimed in one of the preceding claims, wherein the clamping means axially jams the at least one gear-wheel blank (20, 38, 50, 52, 62, 72, 80, 82, 84), wherein the clamping means comprises one first thrust collar (44) and one second thrust collar (46), wherein the clamping means has a toothing geometry which is identical to that of the gear-wheel blank (20, 38, 50, 52, 62, 72, 80, 82, 84), wherein the toothing geometry of the clamping means tapers off in the axial direction.

## Revendications

1. Procédé de fabrication d'au moins une roue dentée, en particulier d'une roue dentée à denture hélicoïdale,
dans lequel la roue dentée est fabriquée à partir d'une ébauche de roue dentée (20, 38, 50, 52, 62, 72, 80, 82, 84) pressée et frittée avec une surépaisseur dans la région de denture,
dans lequel l'ébauche de roue dentée (20, 38, 50, 52, 62, 72, 80, 82, 84) comprend deux côtés frontaux opposés et une périphérie,
comportant les étapes suivantes :
- serrage de l'ébauche de roue dentée (20, 38, 50, 52, 62, 72, 80, 82, 84) dans un moyen de serrage (42),
- compression de l'ébauche de roue dentée (20, 38, 50, 52, 62, 72, 80, 82, 84) dans la région de la surépaisseur par un engrènement d'au moins un outil rotatif (10, 28, 34) comportant une contre-denture (12, 26) s'engrenant dans la denture (18) de l'ébauche de roue dentée (20, 38, 50, 52, 62, 72, 80, 82, 84),
dans lequel l'ébauche de roue dentée (20, 38, 50, 52, 62, 72, 80, 82, 84) est, pendant sa compression, serrée radialement sur la périphérie au niveau des deux côtés frontaux par le moyen de serrage (42),
**caractérisé en ce que**
chaque dent individuelle (54, 64) de la denture (18) de l'ébauche de roue dentée (20, 38, 50, 52, 62, 72, 80, 82, 84) est supportée par le moyen de serrage (42) sensiblement sur toute la hauteur de dent.

2. Procédé selon la revendication 1, dans lequel l'ébauche de roue dentée (20, 38, 50, 52, 62, 72, 80, 82, 84) est serrée axialement dans le moyen de serrage (42) pour le serrage radial.

3. Procédé selon la revendication 1 ou 2, dans lequel au moins deux ébauches de roue dentée (20, 38, 50, 52, 62, 72, 80, 82, 84) sont serrées dans le moyen de serrage (42), afin de fabriquer au moins deux roues dentées.

4. Procédé selon la revendication 3, dans lequel l'engrènement de l'au moins un outil rotatif (10, 28, 38) dans la denture (18) des au moins deux ébauches de roue dentée (20, 38, 50, 52, 62, 72, 80, 82, 84) s'effectue simultanément ou successivement.

5. Procédé selon l'une des revendications précédentes, mis en œuvre à l'aide d'un dispositif de fabrication d'au moins une roue dentée, en particulier d'une roue dentée à denture hélicoïdale, comprenant un moyen de serrage (42) pour le serrage d'au moins une ébauche de roue dentée (20, 38, 50, 52, 62, 72, 80, 82, 84) pressée et frittée avec une surépaisseur pour la roue dentée et comprenant au moins un outil (10, 28, 38) qui comprend une contre-denture (12, 26) pour l'engrènement dans une denture (18) de l'ébauche de roue dentée (20, 38, 50, 52, 62, 72, 80, 82, 84), dans lequel le moyen de serrage (42) est prévu pour le serrage axial de l'ébauche de roue dentée (20, 38, 50, 52, 62, 72, 80, 82, 84), **caractérisé en ce que** le moyen de serrage (42) comporte un premier (44) et un deuxième anneau de pressage (46), chaque dent individuelle (54, 64) de la denture (18) de l'ébauche de roue dentée (20, 38, 50, 52, 62, 72, 80, 82, 84) pouvant être, au moyen des anneaux de pressage (44, 46), supportée entre les anneaux de pressage (44, 46) sensiblement sur toute la hauteur de dent.

6. Procédé selon la revendication 5, dans lequel le moyen de serrage (42) présente une géométrie de denture identique à l'ébauche de roue dentée (20, 38, 50, 52, 62, 72, 80, 82, 84).

7. Procédé selon la revendication 6, dans lequel la géométrie de denture du moyen de serrage (42) présente une sous-dimension équidistante, et dans lequel la géométrie de denture du moyen de serrage (42) se rétrécit dans la direction axiale.

8. Procédé selon l'une des revendications 5 à 7, dans lequel le moyen de serrage (42) comprend des épaulements annulaires (48), de sorte qu'un gradin (40) d'une ébauche de roue dentée (20, 38, 50, 52, 62, 72, 80, 82, 84) qui comprend au moins un gradin (40) faisant saillie axialement peut être supporté par complémentarité de forme par le biais des épaulements annulaires (48).

9. Procédé selon l'une des revendications 6 à 8, dans lequel au moins une dent de moyen de serrage (60, 70) comprend un relief ou un évidement (58, 68), dans lequel le relief ou l'évidement (58, 68) de l'au moins une dent de moyen de serrage (60, 70) est prévu pour une entrée en prise par complémentarité de forme d'un évidement ou relief frontal (56, 66) d'au moins une dent (54, 64) de la denture (18) de l'ébauche de roue dentée (20, 38, 50, 52, 62, 72, 80, 82, 84).

10. Procédé selon l'une des revendications 5 à 9, dans lequel plusieurs ébauches de roue dentée (20, 38, 50, 52, 62, 72, 80, 82, 84) peuvent être serrées dans le moyen de serrage (42), dans lequel au moins un élément de serrage (74) peut être disposé entre les côtés frontaux respectifs des ébauches de roue dentée (20, 38, 50, 52, 62, 72, 80, 82, 84) qui ne sont pas disposés de manière immédiatement adjacente aux anneaux de pressage (44, 46) du moyen de serrage (42).

11. Procédé selon la revendication 10, dans lequel l'au moins un élément de serrage (74) présente une géométrie de denture identique à l'ébauche de roue dentée (20, 38, 50, 52, 62, 72, 80, 82, 84).

12. Procédé selon l'une des revendications 10 ou 11, dans lequel le dispositif comprend au moins deux éléments de serrage (74), lesquels présentent une même largeur ou une largeur différente.

13. Procédé selon l'une des revendications 10 à 12, dans lequel l'au moins un élément de serrage (74) comprend sur le côté frontal au moins un épaulement annulaire selon la revendication 8 ou un évidement ou relief selon la revendication 9.

14. Procédé selon l'une des revendications précédentes, dans lequel l'au moins une ébauche de roue dentée (20, 38, 50, 52, 62, 72, 80, 82, 84) peut être serrée axialement par le moyen de serrage, dans lequel le moyen de serrage comporte un premier (44) et un deuxième anneau de pressage (46), dans lequel le moyen de serrage présente une géométrie de denture identique à l'ébauche de roue dentée (20, 38, 50, 52, 62, 72, 80, 82, 84), dans lequel la géométrie de denture du moyen de serrage se rétrécit dans la direction axiale.
